# FASCICULE DE BREVET EUROPEEN

(11) **EP 0 772 258 B1**
(45) Date de publication et mention de la délivrance du brevet: **12.05.1999**
(21) Numéro de dépôt: 96402239.6
(22) Date de dépôt: 21.10.1996
(51) Int. Cl.: H01R 13/52

(54) **Perfectionnements aux dispositifs de shuntage de plusieurs organes de contacts électriques**
Verbesserung an der Kurzschliessungseinrichtung für mehrere elektrische Kontaktorgane
Improvement to the shunt device for multiple electrical contact element

(30) Priorité: 02.11.1995 FR 9512947
(43) Date de publication de la demande: 07.05.1997
(73) Titulaire: Société Anonyme SYLEA, 78190 Montigny le Bretonneux (FR)
(72) Inventeur: Devauchelle, Guillaume, 78190 Montigny le Bretonneux (FR)
(74) Mandataire: Faber, Jean-Paul

(56) Documents cités:
- EP-A- 0 086 110
- GB-A- 2 260 036
- US-A- 4 981 443
- US-A- 5 201 667

## Description

La présente invention se rapporte à des dispositifs de shuntage de plusieurs organes de contacts électriques.

L'invention vise des dispositifs comprenant un élément de boîtier pourvu d'une série de canaux destinés à recevoir, chacun, un organe de contact électrique femelle serti à l'extrémité d'un conducteur électrique, chaque canal s'ouvrant sur une languette mâle reliée à une barrette de shuntage.

Voir par ex. le document US-A-5 201 667.

Afin d'éviter toute souillure qui nuirait à un bon contact électrique, chaque canal, du côté de l'introduction de l'organe de contact électrique femelle, présente un logement rempli d'un gel d'étanchéïté, de préférence un gel autocicatrisant afin, qu'une fois que l'organe de contact électrique a traversé le gel, celui-ci se referme autour du conducteur électrique assurant ainsi l'étanchéïté.

Un des inconvénients de cette disposition est qu'il est difficile de vérifier si les organes de contacts électriques femelles sont parfaitement mis en place et si la liaison électrique est assurée.

L'un des buts de la présente invention est de remédier à ces inconvénients.

Les perfectionnements, selon l'invention, visent des dispositifs de shuntage de plusieurs organes de contacts électriques du type comprenant un élément de boîtier transparent présentant une série de canaux destinés, chacun, à recevoir un organe de contact électrique femelle engagé dans une extrémité libre desdits canaux, chaque organe étant serti, à une extrémité, d'un conducteur électrique, l'élément de boîtier présentant, du côté opposé à l'extrémité libre des canaux, une empreinte dans laquelle est logée une barrette de shuntage comportant une série de languettes s'étendant dans les canaux et destinées à s'insérer dans les organes de contacts électriques femelles, les canaux étant, au voisinage de leur extrémité libre, remplis d'un gel d'étanchéité, lesdits perfectionnements étant caractérisés en ce que l'élément de boîtier comporte, au droit de chaque canal dans la partie contenant le gel d'étanchéïté, un trou borgne.

Grâce à cette disposition, on peut engager dans le trou borgne et à travers le gel d'étanchéité et l'isolant du conducteur, une pointe d'un testeur afin de vérifier que les organes de contacts électriques femelles sont convenablement montés dans l'élément de boîtier.

Suivant une autre caractéristique, chaque conducteur électrique, dans sa partie destinée à venir au droit du trou borgne, comporte une marque. Ainsi on peut également avoir une vérification visuelle du bon montage des organes de contacts électriques femelles.

Suivant une caractéristique constructive, l'élément de boîtier comporte, au droit de chaque canal, un bossage destiné à coopérer avec une ouverture de l'organe de contact électrique femelle correspondant. Ainsi, on assure un verrouillage des organes de contacts électriques femelles dans les canaux.

Suivant encore une autre caractéristique, chaque languette présente une lumière et chaque organe de contact électrique femelle une barrette de retenue destinée à s'engager dans ladite lumière. Ainsi, on réalise un verrouillage indémontable des organes de contacts électriques femelles dans les canaux.

Enfin, suivant un détail constructif, la barrette de retenue et l'ouverture sont réalisées sur une même paroi de l'organe de contact électrique femelle.

L'invention va maintenant être décrite avec plus de détails en se référant à un mode de réalisation particulier donné à titre d'exemple seulement et représenté aux dessins annexés, dans lesquels :

Figure 1 est une vue en perspective d'un dispositif de shuntage, selon l'invention.

Figure 2 est une vue en coupe longitudinale passant par un canal du boîtier.

Le dispositif représenté aux figures comprend un élément de boîtier 1 formé de deux demi-coquilles 2 et 3 collées ou soudées par leur bord, la demi-coquille 2 présentant une empreinte 4 dans laquelle est montée une barrette de shuntage 5 présentant une série de languettes mâles 6 engagées dans des canaux 7 et comportant, chacune, une lumière 8.

La demi-coquille 3 est complémentaire de la demi-coquille 2 et présente une série de logements 9 correspondant, chacun, à un canal 7, chaque logement présentant un trou borgne 10.

Chaque canal 7 est destiné à recevoir un organe de contact électrique femelle 12 à section rectangulaire avec une âme 13, deux parois latérales 14 avec des prolongements et pliées en regard l'une de l'autre pour former une paroi de plafond 15 dans laquelle est ménagée une ouverture 16 et est découpée une barrette de retenue 17.

Chaque organe de contact électrique femelle 12 présente des pattes 20 et 21 pour le sertissage d'un conducteur 22 qui comporte une marque de couleur 23.

La demi-coquille 3 comporte, au droit de chaque canal 7, un bossage 25.

Les extrémités des canaux 7 opposées à l'empreinte 4 et les logements 10 sont remplis d'un gel d'étanchéité 26 d'un type autocicatrisant, c'est-à-dire d'un type susceptible d'être traversé par un organe 12 et de se refermer autour du conducteur électrique 22.

Un tel gel d'étanchéité est translucide et la demi-coquille 1 est transparente.

Lorsqu'on met en place un organe de contact électrique 12, celui-ci est engagé par l'extrémité libre d'un canal 7 à travers le gel 26 puis est poussé afin que le bossage 25 vienne coopérer avec l'ouverture 16 qui assure le blocage dudit organe 12 dans le canal. Dans cette position, la languette correspondante 6 est engagée dans l'organe de contact électrique 12 et la barrette de retenue 17 est insérée dans la lumière 8, ce qui rend l'assemblage des organes 6 et 12 pratiquement indémontable.

A travers le trou borgne 10, on peut vérifier visuellement la bonne position de l'organe 12, la marque 23 étant imprimée en un point du conducteur devant se situer en regard du trou borgne 10 si l'assemblage de la languette 6 et de l'organe 12 est correct.

On peut également vérifier que la liaison électrique est réalisée en engageant, dans les trous borgnes 10, des pointes de testeur qui traversent le fond desdits trous, le gel et l'isolant pour porter contre l'âme conductrice. Après cette vérification, le gel 26 assure, en se cicatrisant, une bonne isolation électrique.

Bien entendu, l'invention n'est pas limitée au mode de réalisation qui vient d'être décrit et représenté. On pourra y apporter de nombreuses modifications de détail sans sortir pour cela du cadre de l'invention, comme définie dans les revendications qui suivent.

## Revendications

1. Perfectionnements aux dispositifs de shuntage de plusieurs organes de contacts électriques du type comprenant un élément de boîtier transparent (1) présentant une série de canaux (7) destinés, chacun, à recevoir un organe de contact électrique femelle (12) engagé dans une extrémité libre desdits canaux, chaque organe (12) étant serti à une extrémité d'un conducteur électrique (22), l'élément de boîtier (1) présentant, du côté opposé à l'extrémité libre des canaux (7), une empreinte (4) dans laquelle est logée une barrette de shuntage (5) comportant une série de languettes (6) s'étendant dans les canaux (7) et destinées à s'insérer dans les organes de contacts électriques femelles (12), les canaux (7) étant, au voisinage de leur extrémité libre, remplis d'un gel d'étanchéïté (26), caractérisés en ce que l'élément de boîtier comporte, au droit de chaque canal (7) dans la partie contenant le gel d'étanchéïté (26), un trou borgne (10).

2. Perfectionnements aux dispositifs de shuntage de plusieurs organes de contacts électriques, selon la revendication 1, caractérisés en ce que chaque conducteur électrique (22), dans sa partie destinée à venir au droit du trou borgne (10), comporte une marque (23).

3. Perfectionnements aux dispositifs de shuntage de plusieurs organes de contacts électriques, selon la revendication 1, caractérisés en ce que l'élément de boîtier (1) comporte, au droit de chaque canal, un bossage (25) destiné à coopérer avec une ouverture (16) de l'organe de contact électrique femelle correspondant (12).

4. Perfectionnements aux dispositifs de shuntage de plusieurs organes de contacts électriques, selon la revendication 1, caractérisés en ce que chaque languette (6) présente une lumière (8) et chaque organe de contact électrique femelle (12) une barrette de retenue (17) destinée à s'engager dans ladite lumière (8).

5. Perfectionnements aux dispositifs de shuntage de plusieurs organes de contacts électriques, selon les revendications 1 et 4, caractérisés en ce que la barrette de retenue (17) et l'ouverture (16) sont réalisées sur une même paroi de l'organe de contact électrique femelle (12).

## Patentansprüche

1. Verbesserung an der Kurzschließeinrichtung für mehrere elektrische Kontaktorgane, mit einem transparenten Gehäuseelement (1), das eine Reihe von Kanälen (7) aufweist, die jeder zur Aufnahme eines buchsenartigen elektrischen Kontaktorganes (12) bestimmt sind, die in einem freien Ende der genannten Kanäle sitzen, wobei jedes Organ (12) an einem Ende an einem elektrischen Leiter (22) angeklemmt ist, das Gehäuseelement (1) auf der dem freien Ende der Kanäle (7) entgegengesetzten Seite eine Vertiefung (4) aufweist, in der eine Kurzschlußschiene (5) sitzt, die eine Reihe von Steckerzungen (6) aufweist, die sich in den Kanälen (7) erstrecken und zum Eintreten in die buchsenartigen elektrischen Kontaktorgane (12) bestimmt sind, und wobei die Kanäle (7) in der Nähe ihres freien Endes mit einem abdichtenden Gel (26) gefüllt sind, dadurch gekennzeichnet, daß das Gehäuseelement, ausgerichtet auf den das abdichtende Gel (26) enthaltenden Teil jedes Kanales (7), ein Sackloch (10) aufweist.

2. Verbesserung an der Kurzschließeinrichtung für mehrere elektrische Kontaktorgane nach Anspruch 1, dadurch gekennzeichnet, daß jeder elektrische Leiter (22) in seinem zur Ausrichtung auf das Sackloch (10) bestimmten Teil eine Markierung (23) aufweist.

3. Verbesserung an der Kurzschließeinrichtung für mehrere elektrische Kontaktorgane nach Anspruch 1, dadurch gekennzeichnet, daß das Gehäuseelement (1) in Ausrichtung auf jeden Kanal eine Einkerbung (25) aufweist, die zur Zusammenwirkung mit einer Öffnung (16) des betreffenden buchsenartigen elektrischen Kontaktorganes (12) bestimmt ist.

4. Verbesserung an der Kurzschließeinrichtung für mehrere elektrische Kontaktorgane nach Anspruch 1, dadurch gekennzeichnet, daß jede Steckerzunge (6) eine Öffnung (8) aufweist und jedes buchsenartige elektrische Konatktorgan (12) eine Rückhaltenase (17) besitzt, die zum Eingriff in die genannte Öffnung (8) bestimmt ist.

5. Verbesserung an der Kurzschließeinrichtung für mehrere elektrische Kontaktorgane nach den Ansprüchen 1 und 4, dadurch gekennzeichnet, daß die Rückhaltenase (17) und die Öffnung (16) an der gleichen Wand des buchsenartigen elektrischen Kontaktorganes (12) ausgebildet sind.

## Claims

1. Improvements to shunt devices for several electrical contact elements of the type comprising a transparent housing element (1) having a series of channels (7), each of which is designed to receive a female electrical contact element (12) engaged in a free end of the said channels, each element (12) being clinched at one end by an electrical conductor (22), the housing element (1) having, on the side opposite the free end of the channel (7), a recess (4) in which there is housed a shunt bar (5) comprising a series of blades (6) extending in the channel (7) and designed to be inserted into the female electric contact elements (12), the channels (7) being filled with a sealing gel (26) in the vicinity of their free end,
**characterised in that** the housing element has a blind hole (10) to the right of each channel (7) in the part containing the sealing gel (26).

2. Improvements to shunt devices for several electrical contact elements, according to Claim 1,
**characterised in that** each electrical conductor (22) has a mark (23) in its part designed to come to the right of the blind hole (10).

3. Improvements to shunt devices for several electrical contact elements, according to Claim 1,
**characterised in that** the housing element (1) comprises, to the right of each channel, a dimple (25) which is designed to cooperate with an aperture (16) in the corresponding female electrical contact element (12).

4. Improvements to shunt devices for several electrical contact elements, according to Claim 1,
**characterised in that** each blade (6) has a slot (8) and each female electrical contact element (12) has a retaining bar (17) designed to engage in the said slot (8).

5. Improvements to shunt devices for several electrical contact elements, according to Claims 1 and 4,
**characterised in that** the retaining bar (17) and the aperture (16) are produced on the same wall of the female electrical contact element (12).
